# EUROPÄISCHE PATENTANMELDUNG

(11) **EP 0 507 969 A1**
(43) Veröffentlichungstag der Anmeldung: **14.10.1992**
(21) Anmeldenummer: 91105472.4
(22) Anmeldetag: 06.04.1991
(51) Int. Cl.: B65D 43/10

(54) **Behälter mit Aufreisslasche**

(71) Anmelder: ZENTRALSCHWEIZERISCHER MILCHVERBAND (MVL), CH-6002 Luzern (CH)
(72) Erfinder: Kienle, Erich, CH-6032 Emmen (CH)
(74) Vertreter: Blum, Rudolf Emil Ernst

(57) **Zusammenfassung**

Die Aufreisslasche (4) ist nur mit dem Seitenwandabschnitt (3) des Behälters verbunden. Sie ist durch Schwächungslinien (19,20) vom Umfangsrand (9) und durch Schlitze (10,11) vom Becherrandabschnitt (1) getrennt. Der Verschliessteil (14) ist als Teller für den Becherinhalt ausgebildet. Beim Aufreissen durch die Aufreisslasche (4) wird der Seitenwandabschnitt (3) vom Randabschnitt (1) bis zur Becherdecke (2) durchgerissen, so dass ein sicheres Lösen des Inhaltes des Behälters von der Innenseite des Seitenwandabschnittes (3) erfolgt.

## Beschreibung

Die Erfindung betrifft einen mit mindestens einer Aufreisslasche ausgerüsteten Behälter für Esswaren, mit einem becherförmigen Teil, der einen Becherrandabschnitt, eine Becherdecke und einen von der Becherdecke zum Becherrandabschnitt verlaufenden Seitenwandabschnitt aufweist, und mit einem mindestens annähernd flächigen, mit dem becherförmigen Teil im Dichteingriff stehenden Verschliessteil.

Es gibt Behälter, bei denen der Becher, in welchem Esswaren, z.B. Nahrungs- und/oder Genussmittel eingefüllt sind, als Form des Inhaltes ausgebildet sind. Zum Verzehr sollte der Becherinhalt gestürzt und als ein geformter Körper auf einem Teller angeordnet werden, z.B. als Nachspeise in Form eines Mousse-Produktes.

Es hat sich herausgestellt, dass nur ein kleiner Bruchteil der Verbraucher die Produkte auch tatsächlich stürzt. Der hauptsächlichste Grund dazu ist, dass sich der Inhalt nur in den seltensten Fällen einwandfrei von den Innenwänden der Verpackung löst oder dass der Verbraucher zuviele Arbeitsschritte durchführen musste. Es gibt z.B. Verpackungen, bei denen zuerst die Verschliessfolie abgelöst werden, danach der Behälter umgedreht und auf einen Teller gestellt und schlussendlich ein Belüftungsnippel abgebrochen werden muss.

Hier will die Erfindung Abhilfe schaffen. Die Erfindung, wie sie in den Ansprüchen gekennzeichnet ist, löst die Aufgabe, einen mit mindestens einer Aufreisslasche ausgerüsteten Behälter für Esswaren zu schaffen, bei dem eine Aufreissführungseinrichtung vorhanden ist, welche derart angeordnet ist, dass beim Aufreissen des Behälters mittels der Aufreisslasche der Bruchverlauf vom Becherrandabschnitt durch den Seitenwandabschnitt desselben in Richtung der Becherdecke verläuft.

Die durch die Erfindung erreichten Vorteile sind im wesentlichen darin zu sehen, dass beim Aufreissen die Trennung des Seitenwandabschnittes in Richtung dessen Fallinie erfolgt, so dass sich der Inhalt des Behälters durch das Auseinanderklaffen des Seitenwandabschnittes zum Stürzen desselben löst, dass sich beim Aufreissen des Behälters das Produkt bereits gestürzt präsentiert, und dass der Verschliessteil gleichzeitig als Teller des gestürzten Produktes dient.

Im folgenden wird die Erfindung anhand von Ausführungswegen darstellenden Zeichnungen näher erläutert.
Abbildung 1 zeigt eine Seitenansicht einer Ausführung des erfindungsgemässen Behälters,
Abbildung 2 zeigt eine Aufsicht auf den Behälter nach Abbildung 1,
Abbildung 3 zeigt einen Schnitt entlang der Linie III-III der Abbildung 2,
Abbildung 4 zeigt eine Seitenansicht einer weiteren Ausführung,
Abbilgung 5 zeigt einen Schnitt durch den oberen Teil des Behälters nach Abbildung 4, und
Abbildung 6 zeigt im vergrösserten Massstab einen Schnitt durch eine Aufreisslasche mit einem abstehenden Steg.

In den Abbildungen ist der Behälter in der Gebrauchsstellung vor dem Oeffnen gezeigt, bzw. in welcher Stellung er (Beschriftung der Seitenwand) auf den Regalen der Verkaufsläden aufgestellt wird.

Der Behälter weist einen becherförmigen Teil auf, der allgemein eine Becherdecke 2 und einen Seitenwandabschnitt 3 enthält, der bei einem Becherrandabschnitt 1 endet, und weist weiter einen tellerförmigen Verschliessteil 14 auf, der den Behälterboden bildet.

Vom Boden 15 des tellerförmigen Verschliessteiles 14 steht unten ein ringförmiger Vorsprung 16 ab, über welchen der Verschliessteil 14, bzw. der gesamte Behälter auf einer jeweiligen Unterlage abgestützt ist. Vom Boden 15 steht weiter eine ringförmige Dichtungsrippe 5 nach oben ab, welche Dichtungsrippe 5 einen seitlichen Wulst 17 enthält. Schliesslich erstreckt sich ein Tellerrandabschnitt 8 entlang der Peripherie des tellerförmigen Verschliessteils 14.

Beim Becherrandabschnitt 1 ist ein als Dichtvorsprung 6 ausgebildeter Innenumfangswulst vorhanden. Dieser Dichtvorsprung 6 liegt unter dem Wulst 17 der Dichtungsrippe 5 an derselben an. Es ist ersichtlich, dass der obere, becherförmige Teil des Behälters mit dem tellerförmigen Teil durch ein Einschnappen verbunden ist und gleichzeitig der Innenraum des Behälters gegen die Umgebung abgedichtet ist.

Beim Becherrandabschnitt 1 ist weiter ein Umfangsrandabschnitt 9 angeordnet, der bezüglich seiner Form und Lage dem Tellerrandabschnitt 8 des tellerförmigen Verschliessteils 14 insofern entspricht, dass er den Tellerrandabschnitt 8 als Staubschutz überdeckt.

Beim Umfangsrandabschnitt 9 ist eine Aufreisslasche 4 vorhanden, welche mit dem Umfangsrandabschnitt 8 fluchtet, jedoch nicht mit demselben verbunden ist. Die Aufreisslasche 4, die in radialer Richtung gesehen zum leichteren Erfassen über den Umfangsrandabschnitt 9 vorsteht, ist durch ungefähr Z-förmige Schwächungslinien 19,20 gegen den Umfangsrand 9 abgegrenzt. Beim Becherrandabschnitt 1 gehen die Schwächungslinien 19,20 in Schlitze 10,11 über, die beim Seitenwandabschnitt 3 enden. Daraus folgt, dass die Aufreisslasche 4 grundsätzlich nur mit dem Seitenwandabschnitt 3 verbunden ist. Weiter sind auf der Aufreisslasche 4 zwei Stege 11, 12 ausgebildet. Diese parallel zueinander verlaufenden Stege 11, 12 erstrecken sich zum Becherrandabschnitt 1 und sind mit diesem einstückig verbunden, d.h. sie füllen die Rille 18, die durch die U-förmige Querschnittsform beim Becherrandabschnitt vorhanden ist, vollständig aus. Die Stege 11, 12 erstrecken sich weiter bis zum Seitenwandabschnitt 3, mit welchem sie ebenfalls einstückig verbunden sind.

Die Schlitze 10, 11, die Stege 12, 13 und die Schwächungslinien 19,20 bilden nun eine Führung, bzw. Aufreissführungseinrichtung beim Oeffnen des Behälters, bzw. beim Aufreissen des Seitenwandabschnittes 3. Dabei ist zu bemerken, dass die Stege 12, 13 innerhalb der Schlitze 10, 11 angeordnet bzw. beim betreffenden Bereich beidseitig von den Schlitzen 10, 11 begrenzt sind.

Insbesondere bilden die Schlitze 10, der Steg 12 und die Schwächungslinie 19 eine erste Führungspartie, und der Schlitz 11, Steg 13 und Schwächungslinie 20 eine zweite Führungspartie der Aufreissführungseinrichtung. Es ist allgemein bekannt, dass beim Durchreissen von Behälterwänden, bzw. Deckeln aus Kunststoff und Metall (z.B. Aluminiumfolie) die dabei entstehenden zwei Risse nicht parallel zueinander verlaufen, sondern gegeneinander, so dass eine fehlerhaft aufgerissene Wand-, bzw. Deckelpartie grob die Form eines spitzwinklig, gleichschenkligen Dreiecks aufweist, wobei die Risse die Schenkel des Dreiecks bestimmen. Der Scheitel dieses Dreiecks leigt somit vor dem Rand der Wand, bzw. Deckels. Diese ärgerliche Erscheinung ist allgemein bekannt bei unsachgemäss aufgerissenen oder fehlerhaft hergestellten Behältern.

Beim erfindungsgemässen Behälter sind nun die zwei genannten Führungspartien, bestehend jeweils aus einem Schlitz, Steg und einer Schwächungslinie in Umfangsrichtung des Behälters in einem Abstand angeordnet, der abhängig vom Material, von der Dicke und der Höhe des Seitenwandabschnittes 3 derart gewählt, dass bei der aufgerissenen Seitenwand die zwei Risse 21, und 22, die in der Figur 4 der dortigen Ausführung gezeichnet sind, noch beim Bereich der Beckerdecke 2 einen gegenseitigen Abstand aufweisen.

Die Figur 6 zeigt im vergrösserten Massstab einen Schnitt durch die Aufreisslasche 4 mit einem auf derselben abstehenden Steg 12. Die Aufreisslasche 4 weist eine strukturierte Oberfläche auf; bei dieser Ausführung sind obenliegende Rillen 23 und ein unten liegender Wulst 24 vorhanden. Durch die Strukturierung ist die Gefahr, dass die Finger beim Aufklappen, bzw. Nachobenschwenken der Aufreisslasche 4 in Richtung des Pfeiles A zum Einleiten des Aufreissens abgleiten behoben. Weiter ist zu bemerken, dass die Uebergangsstelle vom Steg 25 zur Seitenwand 25 scharfkantig ausgebildet ist.

Zum Oeffnen des Behälters wird folgendermassen vorgegangen.

Der Behälter muss in der in den Figuren gezeichneten Stellung auf die jeweilige Unterlage, z.B. Tisch gestellt werden. Wird er umgekehrt, also mit dem Verschliessteil 14 nach oben auf die Unterlage gestellt, ist die Aufreisslasche 4 praktisch nicht zugänglich.

Wird nun die Aufreisslasche 4 hochgerissen, also in Richtung des Pfeiles A der Figur 6 hochgeschwenkt, werden die Schwächungslinien 19,20 durchtrennt. Das Zentrum der Schwenkbewegung befindet sich ungefähr beim Bereich der Rille 18, so dass nun die bei der Stelle 25 vorhandene scharfe Kante der Stege 12,13 in die Seitenwand 3 eindringen, diese durchbrechen, so dass auch hier ein festgelegter Abstand zwischen den zwei Anfangsstellen der sich nun bildenden Risse 21,22 aufgrund der vorgehenden Erklärungen erzeugt wird. Die auf die Aufreisslasche 4 ausgeübte Kraft wird nach dem Durchreissen der Schwächungslinien 19,20 auf den Seitenwandabschnitt 3 übertragen, da die Aufreisslasche durch die Schlitze 10, 11 vom Becherrandabschnitt 1 getrennt ist. Weiter wird die Kraft durch die Stege 12, 13 geradlinig auf der Seitenwandabschnitt 3 übertragen und weiter ausschliesslich auf den zwischen den Schlitzen 10, 11 liegenden Bereich des Becherrandabschnittes 1.

Damit wird die bei der Aufreisslasche 4 ausgeübte Kraft derart geführt auf den Seitenwandabschnitt 3 übertragen, dass das Aufreissen des Seitenwandabschnittes 3 vom Becherrandabschnitt 1 gegen die Becherdecke 2 erfolgt, so dass ein in Richtung der Mantellinie des Seitenwandabschnittes 3 erfolgendes Aufreissen derselben erfolgt.

Der becherförmige Teil ist mit einem dichten Schnappverschluss mit dem Verschleissteil 14 verbunden, Schnappverschluss mit dem Verschleissteil 14 verbunden, so dass im verschlossenen Zustand durch die elastische Verformung eine Spannung beim Becherrandabschnit und auch im Seitenwandabschnitt 3 vorliegt. Durch das Durchreissen des Seitenwandabschnittes 3 wird die Spannung aufgehoben und entsprechend lässt sich der becherförmige Teil ohne weiteres vom Verschliessteil 14 abheben.

Dadurch, dass der Seitenwandabschnitt 3 durchgerissen wird, kann Luft zwischen der Innenseite des Seitenwandabschnittes 3 und dem Behälterinhalt eintreten, so dass der Inhalt nicht mehr an dieser Innenseite festhaftet, sondern vielmehr auf dem Verschliessteil 14 bleibt. Dieser Verschliessteil 14 ist tellerförmig, ist also ein Teller, auf dem der Behälterinhalt ruht, so dass kein zusätzlicher Teller zur Aufnahme des Behälterinhaltes notwendig ist. Der Inhalt ist unmittelbar zum Verzehr bereit. Der Verschliessteil 14 bildet also zugleich den Teller für den Inhalt des Behälters.

Die Figur 4 zeigt eine weitere Ausführungsform des erfindungsgemässen Behälters, welche beispielsweise vorteilhaft für Flan-Produkte Anwendung finden kann. Bei dieser Ausführungsform ist der Seitenwandabschnitt strukturiert ausgebildet. Ersichtlich ist die Aufreisslasche 4 und der Verlauf der Risse 21,22 beim Aufreissen des Behälters, welcher Verlauf offensichtlich auch bei der Ausführung nach Figur 1 zutreffend ist. Weiter ist lediglich der Umfangsrandabschnitt 8 des tellerförmigen Verschleissteils 14, nicht aber der Umfangsrandabschnitt 9 des Behälters sichtbar gezeichnet.

Der Grund dazu ist, dass der Umfangsrandabschnitt 9 als Staubschutz den Umfangsrandabschnitt 8 berührend überdeckt.

Die Figur 5 zeigt als zusätzliche Variante einen Schnitt durch den Behälter nach Figur 4 einer Ausführung für Flan-Produkte, über welche nach dem Oeffnen des Behälters ein fliessfähiges Produkt geschüttet werden soll. Von der Innenseite der Becherdecke 2 steht hier ein dünner Ring 25 ab, der zusammen mit einem Abschnitt 26 der Becherdecke 2 ein nach unten offenes Gefäss bildet. Zum Abfüllen steht der Behälter auf der Becherdecke 2, so dass die Flüssigkeit 27 in das Gefäss 2, 26 eingebracht werden kann und danach wird der restliche Innenraum mit dem betreffenden Flan-Produkt 28 gefüllt. Beim Oeffnen des Behälters bleibt das Flan-Produkt 28, wie beschrieben, auf dem Teller und die Flüssigkeit 27 wird aus dem Gefäss 2, 26 über das sich auf dem Teller befindliche Produkt hinunterströmen.

## Patentansprüche

1. Mit mindestens einer Aufreisslasche (4) ausgerüsteter Behälter für Esswaren mit einem becherförmigen Teil (1,2,3), der einen Becherrandabschnitt (1), eine Becherdecke (2) und einen von der Becherdecke (2) zum Becherrandabschnitt (1) verlaufenden Seitenwandabschnitt (3) aufweist, und mit einem mindestens annähernd flächigen, mit dem becherförmigen Teil (1,2,3) im Dichteingriff stehenden Verschliessteil (14), dadurch gekennzeichnet, dass der Verschliessteil (14) den Behälterboden bildet und die jeweilige Aufreisslasche (4) beim Becherrandabschnitt (1) angeordnet ist, welche Aufreisslasche (4) und/oder der Becherrandabschnitt (1) eine Aufreissführungseinrichtung (10-13,19,20) aufweist, die derart ausgebildet ist, dass beim Aufreissen des Behälters mittels der Aufreisslasche (4) eine beidseitig durch jeweils einen Riss begrenzte Mantelpartie des Seitenwandabschnittes aufgerissen wird und der durch die Risse bestimmte Bruchverlauf vom Becherrandabschnitt (1) durch den Seitenwandabschnitt (3) in Richtung der Becherdecke (2) des becherförmigen Teils erfolgt.

2. Behälter nach Anspruch 1, dadurch gekennzeichnet, dass die Aufreissführungseinrichtung zwei gleich ausgebildete, symmetrische Führungspartien aufweist, die in Umfangsrichtung des Behälters in einem gegenseitigen Abstand angeordnet sind, welcher Abstand abhängig vom Material, von der Dicke und der Höhe des Seitenwandabschnittes derart gewählt ist, dass bei aufgerissener Seitenwand die zwei Risse beim Bereich der Becherdecke einen Abstand aufweisen.

3. Behälter nach Anspruch 1 oder 2, dadurch gekennzeichnet, dass jede Führungspartie einen auf der Aufreisslasche aufrecht stehenden, Teil der Aufreissführungseinrichtung bildenden Steg aufweist, welcher bei einem Ende einstückig mit dem Seitenwandabschnitt verbunden ist, wobei die Uebergangsstelle vom Steg zum Seitenwandabschnitt derart scharfkantig ausgebildet ist, dass beim Hochreissen der Aufreisslasche zum Einleiten des Oeffnens des Behälters der jeweilige als Hebelarm wirkende Steg bei der scharfkantigen Uebergangsstelle den Seitenwandabschnitt zum Einleiten des Reissens denselben durchbricht.

4. Behälter nach einem der vorangehenden Ansprüche, dadurch gekennzeichnet, dass der Verschliessteil (14) eine aufrecht stehende, in einem Abstand von seinem Umfangsrand verlaufende Dichtungsrippe (5) aufweist, dass der becherförmige Teil beim Becherrandabschnitt (1) einen Dichtungsvorsprung (6) aufweist, welcher dichtend an einem Aussenwandabschnitt (7) der Dichtungsrippe (5) derart anliegt, dass der Dichteingriff durch eine elastische Verformung mindestens des Dichtungsvorsprungs (6) gebildet ist und die durch die elastische Verformung bestehende Spannung beim Durchreissen des Seitenwandabschnittes (3) mindestens annähernd vollständig aufhebbar ist.

5. Behälter nach einem der vorangehenden Ansprüche, dadurch gekennzeichnet, dass der Verschliessteil (14) tellerförmig ausgebildet ist und einen an der Dichtungsrippe (5) anschliessenden, in radialer Richtung auswärts schräg aufwärts verlaufenden Tellerrandabschnitt (8) aufweist.

6. Behälter nach einem der vorangehenden Ansprüche, dadurch gekennzeichnet, dass beim Becherrandabschnitt (1) ein nach aussen ragender ringförmiger Umfangsrandabschnitt (9) absteht, der in Schliessstellung des Verschliessteiles (14) den Tellerrandabschnitt (8) als Staubschutz überdeckt.

7. Behälter nach Anspruch 6, dadurch gekennzeichnet, dass die Aufreisslasche (4) mit dem ringförmigen Umfangsrandabschnitt (9) fluchtet und zum erleichterten Erfassen in radialer Richtung mit einem Abschnitt über den Umfangsrandabschnitt (9) vorsteht.

8. Behälter nach Anspruch 6, dadurch gekennzeichnet, dass die Aufreisslasche (4) beidseitig durch jeweils eine Schwächungslinie (19,20) vom Umfangsrandabschnitt (9) und einen Schlitze (10, 11) vom Becherrandabschnitt (1) getrennt ist und somit nur mit dem Seitenwandabschnitt (3) verbunden ist, welche jeweiligen Schwächungslinien (19,20) und jeweiligen Schlitze (10,11) jeweils einen Teil einer Führungspartie der Aufreissführungseinrichtung (10-13) bilden.

9. Behälter nach Anspruch 8, dadurch gekennzeichnet, dass die Stege (12,13) auf der Aufreisslasche (4) in einem zwischen den Schlitzen (10,11) gelegenen Bereich angeordnet sind.

10. Behälter nach einem der vorangehenden Ansprüche, dadurch gekennzeichnet, dass an der dem Innenraum des Behälters zugekehrten Seite der Becherdecke ein gegen den Innenraum offenes Gefäss zur Aufnahme eines fliessfähigen Erzeugnisses angeordnet ist.

11. Behälter nach Anspruch 10, dadurch gekennzeichnet, dass das Gefäss durch einen von der Innenseite der Becherdecke abstehenden und konzentrisch zum Seitenwandabschnitt verlaufenden Ring (25) und der vom Ring (25) umschlossenen Partie (26) der Innenseite der Becherdecke gebildet ist.
